# EUROPÄISCHE PATENTSCHRIFT

(11) **EP 1 181 421 B1**
(45) Veröffentlichungstag und Bekanntmachung des Hinweises auf die Patenterteilung: **30.07.2003**
(21) Anmeldenummer: 00941929.2
(22) Anmeldetag: 25.05.2000
(51) Int. Cl.: E04C 2/34

(54) **LEICHTBAUELEMENT IN FORM EINER HOHLKÖRPERKONTURWABE**
LIGHTWEIGHT CONSTRUCTION ELEMENT IN THE FORM OF A HOLLOW BODY CONTOURED HONEYCOMB STRUCTURE
ELEMENT DE CONSTRUCTION LEGER SOUS FORME D'UNE STRUCTURE EN NID D'ABEILLES PROFILEE A CORPS CREUX

(30) Priorität: 27.05.1999 DE 19924332; 10.05.2000 DE 10022742
(43) Veröffentlichungstag der Anmeldung: 27.02.2002
(73) Patentinhaber: Sparkasse Kleve, 47533 Kleve (DE)
(72) Erfinder: Küppers, Peter, 48599 Gronau (DE)
(74) Vertreter: Schulte, Jörg, Dipl.-Ing.
(86) Internationale Anmeldenummer: DE0001683
(87) Internationale Veröffentlichungsnummer: WO00073602

(56) Entgegenhaltungen:
- GB-A- 956 132
- US-A- 4 495 237

## Beschreibung

Die Erfindung betrifft ein Bauelement, das aus mehreren Einzellagen zusammengesetzt ist, die eine Wabenkonstruktion mit über die Basiskonstruktion vorstehenden Teilhohlkörpern aufweisen, wobei die Einzellagen mit den Teilhohlkörpern ineinanderfügbar sind.

Bekannt sind Bauelemente in Form von Werkstoffplatten, wobei sowohl die Wabenkonstruktion wie auch die beiden Deckplatten aus Papier oder Pappe hergestellt sind. Die Wabenkonstruktion ähnlich der bei Bienenwaben stützt sich mit seinen annähernd senkrecht stehenden Zwischenwänden an den Deckplatten ab, sodass sich Platten mit erhöhter Stabilität und vorteilhaft geringem Gewicht ergeben. Aus den entsprechenden Werkstoffplatten können beispielsweise Türen hergestellt werden. Sie werden aber auch im Innenausbau sowie im Messebau eingesetzt (DE-OS 197 48 192.2). Nachteilig ist, dass die Gesamtkonstruktion durch Feuchtigkeit beeinträchtigt werden kann. Problematisch ist darüber hinaus die Gestaltung des Randbereiches mit der entsprechenden Randverstärkung, weil diese gesondert mit den übrigen Teilen der hier bekannten Werkstoffplatte verbunden werden muss. Aus der DE-OS 19 22 693.8 ist ein Verfahren und ein Bauelement bekannt, dass ebenfalls sandwichartig aufgebaut ist. Die beiden Deckplatten aus Metall und die zwischengefügten Zellenwände oder die entsprechende Wabenkonstruktion werden mit den Deckplatten durch Schweißen oder Löten verbunden, wobei insbesondere das Lötmaterial so geführt wird, dass es sich auch in den Zellenecken mit festsetzt und so die Deckplatte besonders gut mit der Wabenkonstruktion verbindet. Trotz der Verstärkung der Zellenecken bleibt es im Wesentlichen dabei, dass die annähernd senkrecht stehenden Zellenwände sich an den beiden Deckplatten abstützen und somit die zu übernehmenden Kräfte zu übertragen haben. Dementsprechend ist bei derartigen Leichtbau-Wabenstrukturen die Stabilität fast ausschließlich von den Decklagen abhängig. Die Eigenstabilität des Sandwichkerns ist dagegen vernachlässigbar klein. Nachteilig ist außerdem die relativ aufwendige Herstellungsweise, sowie die Verwendung unterschiedlicher Materialien und die Unmöglichkeit beispielsweise auch Kunststoff einzusetzen. Aus der GB 956 132 A ist ein Bauelement bekannt, das aus mehreren eierkartonähnlichen Einzellagen zusammengesetzt ist. Die Einzellagen weisen Hohlkörper unterschiedlicher Abmessungen auf, um nach dem Zusammensetzen Randzonen mit erhöhter Anzahl von Hohlkörpern und geringfügig flächiger Berührung zu erreichen. Die mittleren Einzellagen haben keine flächige Abstützung oder Verbindung miteinander, sondern nur linienförmige Verbindung. Hohe Drücke und torsionsartige Belastungen können nicht aufgenommen und übertragen werden.

Der Erfindung liegt daher die Aufgabe zugrunde, ein Bauelement minimierten Gewichts und mit günstigen Stabilitäts- und auch Isoliereigenschaften zu schaffen.

Die Aufgabe wird gemäß der Erfindung dadurch gelöst, dass die geprägten, mit den jeweils benachbarten Einzellagen in der flächigen Verbindung möglichst eine Wandung bildend ausgeführten Einzellagen als eine sehr geringe Wandstärke aufweisende Wabenteilplatte oder Wabenteilfolie ausgebildet sind, die über eine Basiskonstruktion und positive und/oder negative, darüber vorstehende Hohlkörper oder Teilhohlkörper verfügen, dass eine erste, als Koppelglied für die Einzellagen diendende Einzellage mit zur Hälfte ausgebildeten Hohlkörpern versehen ist, dass eine zweite Einzellage mit Löchern ausgerüstet und so mit der ersten Einzellage zu verkrallen und zu verbinden ist, dass die fehlenden Seiten von sich ergänzenden Teilhohlkörpern gebildet sind und dass eine dritte Einzellage Teilhohlkörper aufweist, die in die von der ersten und zweiten Einzellage gebildeten Teilhohlkörper einführbar ist, sodass die Flächen aller eine flächige Verbindung eingehen.

Abweichend vom Stand der Technik nehmen hier alle Elemente in gleichem Maße an der Kraftaufnahme und Kraftverteilung teil, sodass die Eigenart bzw. die Stabilität der Decklagen nicht mehr von Gewicht ist. Vielmehr trägt das gesamte Bauelment durchgehend gleichförmig, sodass es möglich ist, sowohl senkrechte wie waagerechte wie auch schräg verlaufende Wände und Bauelemente herzustellen bzw. zu verwirklichen. Unabhängig von der jeweiligen Anordnung des Bauelementes nehmen alle Einzellagen oder besser gesagt Einzellagenteile an der Kraftaufnahme und Kraftweiterleitung teil und sorgen dafür, dass insgesamt ein Bauelement zur Verfügung steht, das bei ausgesprochen geringem Gewicht hohe Stabilitätswerte und das darüber hinaus eine optimale Schall- und Temperaturisolierung erbringt. Letzteres vor allem dadurch, dass die einzelnen Einzellagen entweder Hohlkörper oder Teilhohlkörper aufweisen oder solche gemeinsam bilden, wobei die in den Hohlkörpern enthaltene Luft als optimaler Isolator sowohl gegen Temperatur wie Schall wirkt. Vorteilhaft ist weiter, dass ein derartiges Bauelement nicht nur senkrechte Belastungen übernehmen kann, sondern auch Schubkräfte oder sonstige von der Regel abweichende Belastungen, ohne dass es dazu einer Erhöhung der Wandstärke oder sonstigen Maßnahmen bedarf. Die entsprechenden Hohlkörper bzw. Teilhohlkörper können weiter dazu benutzt werden, um Gas, Flüssigkeit oder Inertmaterial aufzunehmen und damit beispielsweise eine Feuerhemmung zu erbringen, die den Einsatz auch in Extremsituationen möglich macht. Das einzelne Bauelement wird aus einzelnen ineinandergesteckten Einzellagen hergestellt, wobei dadurch die Möglichkeit gegeben ist, eine Konstruktion vorzugeben, die einmal aufgrund der flächigen Ausbildung und andererseits aufgrund der korrespondierenden Formgebung Wandstärken praktisch beliebiger Stärke zu schaffen bzw. mit entsprechenden sich gegenseitig berührenden Hohlkörpern, die die weiter vorn beschriebenen Vorteile mit sich bringen. Bestechend ist vor allem das geringe Gewicht derartiger Bauelemente und die hohe Stabilität, die u. a. auch durch die erreichte flächige Verbindung und Abstützung und Bildung stabiler Wandungen erreicht wird. Die erste, zweite und dritte Einzellage werden durch das Verkrallen und Verbinden miteinander zu einer Wabenkonstruktion mit überraschendem Mehrfacheffekt.

Ein entsprechender Aufbau eines derartigen Bauelementes ist insbesondere dadurch erreicht, dass die den Einzellagen zugeordneten Hohlkörper oder Teilhohlkörper mit den Hohlkörpern oder Teilhohlkörpern anderer, die mittlere Einzellage darstellenden Einzellagen und diese wieder untereinander korrespondierende Flächen aufweisend ausgebildet sind. Die entsprechenden Teilhohlkörper bzw. Hohlkörper werden zu entsprechenden Hohlkörpern oder sogar zu geschlossenen Hohlkörpern, wenn die entsprechenden Einzellagen wie weiter vorn erwähnt ineinandergesteckt bzw. ineinandergeschachtelt werden. Die getrennt hergestellten Einzellagen, auf deren gesonderten Aufbau weiter hinten noch eingegangen wird, sind so aufeinander abgestimmt, dass sie jeweils die beschriebenen Teilhohlkörper bzw. Hohlkörper vorgeben und beim Einanderzuordnen auch entsprechend bilden. Die Einzellagen bzw. auch die Teilhohlkörper und Hohlkörper weisen eine sehr geringe Wandstärke auf, wobei weiter oben darauf hingewiesen worden ist, dass sie beispielsweise als Wabenteilfolie ausgebildet sein können. Diese einzelnen dünnwandigen Wabenteilplatten werden durch die Ergänzung beim Ineinanderschachtel bzw. Ineinanderstecken miteinander kombiniert und auch ergänzt, sodass durch das Aneinanderliegen der Flächen der einzelnen Teilhohlkörper oder Hohlkörper sich einmal die günstige Weiterleitung der Kräfte ergibt und andererseits auch eine zusätzliche Stabilisierung des gesamten Bauelementeaufbaus.

Als besonders zweckmäßig hat es sich herausgestellt, dass die den Einzellagen zugeordneten Hohlkörper oder Teilhohlkörper mit denen anderer Einzellagen beim Ineinanderschachteln eine Pyramide oder Spiegelbilddoppelpyramide ergebend ausgeführt sind. Diese Pyramidenform hat den Vorteil, dass vier oder mehr Flächen zur Verfügung stehen, an die die benachbarte Pyramide bzw. der Hohlkörper oder Teilhohlkörper angelegt und angepasst werden kann, um so die flächige Übertragung der Kräfte sicherzustellen. Die Pyramide kann stehend, liegend oder sonstwie ausgebildet sein oder auch erst entstehen, wenn die Einzellagen zusammengefügt werden, ohne dass dadurch eine Verringerung der Stabilität des gesamten Bauelementes zu befürchten wäre.

Zweckmäßigerweise sind die von den Einzellagen aus Teilhohlkörpern oder Hohlkörpern gebildeten Pyramiden so angeordnet und ausgebildet, dass benachbarte, ebenfalls beim Ineinanderschachteln gebildete Pyramiden oder Spiegelbilddoppelpyramiden flächig daran anliegen, wobei durch die flächige Verbindung der Einzellagen eine statische Kreuzwandung entsteht, die die Kräfte von allen Seiten aufnehmend ausgebildet ist. Hier ist ergänzend noch einmal darauf hingewiesen, dass die Pyramidenform sich besonders gut eignet, um eine flächige "Anbindung" der einzelnen Pyramidenteile aneinander sicherzustellen. Die Flächen der einzelnen Pyramide dienen jeweils alle zum Anlegen benachbarter Pyramiden der gleichen bzw. von unterschiedlichen Einzellagen, sodass sich schon aus der Beschreibung ergibt, dass dadurch ein optimiertes Konstruktionsgebilde geschaffen wird, das die weiter vorn beschriebenen Eigenschaften des geringen Gewichtes und der hohen Stabilität erbringt. Es ergibt sich eine vorteilhafte Kreuzwandung, die Kräfte von allen Seiten aufnehmen kann.

Für den Normalfall ist es vorteilhaft, wenn fünf Einzellagen ein Kombielement ergebend zusammengefügt sind, wobei als Mittelschicht eine positive und negative Teilhohlkörper aufweisende erste Einzellage dient, der jeweils beidseitig eine Zwischeneinzellage und dann eine einseitig mit Teilhohlkörpern versehene Einzellage zugeordnet ist. Die Einzellagen werden so, wie der Beschreibung entnommen werden kann, zusammengefügt bzw. ineinandergeschachtelt, sodass sich ein insgesamt stabilisiertes Bauelement ergibt, dass insbesondere durch die Pyramidenflächen eine günstige Weiterleitung oder Ableitung der auftretenden Kräfte sicherstellt. Abweichend von den bisher üblichen Sandwichbauteilen sind hier die in gewisser Hinsicht als Deckplatten zu bezeichnenden äußeren Einzellagen ebenfalls in den Stabilitätsaufbau integriert, indem sie auf ihrer Unterseite ebenfalls mit entsprechenden Hohlkörpern bzw. Teilhohlkörpern ausgerüstet sind, die mit denen der zwischen Einzellage und der Mittelschicht eine Konstruktion ergeben, die die gewünschten Stabilitätseigenschaften garantiert. Aufgrund der den "Deckschichten" zugeordneten Hohlkörper oder Teilhohlkörper können auch Scherkräfte oder sonstige unübliche Kräfte problemlos aufgenommen werden, weil diese Kräfte aus den "Deckschichten" so in die Zwischenschicht bzw. Zwischen-Einzellage eingeleitet werden, dass eine sichere Abtragung bzw. Weiterleitung möglich ist. Da den "Deckschichten" keine Stabilitätsaufgabe oder zumindestens keine gesonderte oder alleinige Stabilitätsaufgabe zukommt, ist es möglich, dass gesamte Kombielement auch bogenförmig oder sonstwie gebogen auszuführen, weil diese randseitigen Einzellagen aus dem gleichen dünnwandigen Werkstoff hergestellt sind, wie die zwischengefügten Einzellagen.

Eine in den Raum erweiterbare Wabenkonstruktion oder besser gesagt Hohlkörperstruktur ist dadurch realisierbar, dass einer oder beiden Zwischen-Einzellagen eine Adapter-Einzellage oder der anschließenden ersten Einzellage beidseitig Adapter-Einzellagen Baukörper beliebiger Höhe und/oder Breite durch die Raumbauweise ergebend zugeordnet sind. Die Adapter-Einzellagen ermöglichen es, quasi auf der Mittelschicht aufbauend wieder eine entsprechende Konstruktion aufzubauen, sodass in den Raum hinein das Bauelement geschickt und gezielt zu erweitern ist. Auch hierbei ist eine homogene Kraftübertragung gesichert, sodass egal an welchem Punkt eine Kraft angreift, sich diese Kraft auf alle Elemente gleichmäßig verteilt, wobei durch diese Kombination die Möglichkeit geschaffen ist, beliebige Gesamtwandstärken aufzubauen.

Die Erweiterbarkeit des Bauelementes in den Raum hinein wird weiter dadurch möglich, dass die Adapter-Einzellage abwechselnd positive Teilhohlkörper oder Hohlkörper und Aussparungen aufweist. Damit kann beispielsweise eine Mittelschicht zusammen mit beidseitig angeordneten Adapatereinzellagen zu einer nach beiden Seiten wie eine randseitige Einzellage wirkende "Einzellage" aufgebaut bzw. entsprechend konstruiert werden, wodurch der entsprechende ergänzende Aufbau in den Raum hinein erreicht wird.

Die Festigkeit des Bauelementeaufbaus kann gemäß der Erfindung durch die Wahl des Werkstoffes variiert werden, wobei die Erfindung vorsieht, dass die Einzellagen aus mit Flüssigkeitskunststoff getränktem Papier, aus Aluminium, aus Stahl oder aus Kunststoff gefertigten Folien bestehen. Die entsprechenden Einzellagen weisen dabei, wie weiter vorne schon erwähnt, eine Wandstärke im µ-Bereich auf, wobei dies bei der Erfindung weiter vorn durch den Begriff "Folie" klargestellt ist. Je nach Einsatzzweck können so Bauelemente genau dem entsprechenden Einsatzzweck genügend geschaffen werden, was sowohl vom Preis wie auch von den Stabilitätswerten her die Möglichkeit gibt, jeweils optimale Bauelemente zur Verfügung zu stellen. Dabei ist es auch denkbar, dass die Einzellagen aus gewebten, vorzugsweise aus Kunststofffäden oder Faserverbundwerkstoffen gewebten Folien bestehen, um so die Festigkeitseigenschaften und auch damit die Stabilitätswerte gezielt noch weiter den jeweiligen Einsatzbedingungen anpassen zu können.

Die entsprechenden Hohlkörper bzw. Teilhohlkörper sollen sich gemäß der Erfindung optimal flächig aneinander abstützen, wobei die Zwischenbereiche zwischen den Pyramiden, wie weiter hinten noch erläutert, mit dazu beitragen. Diese stabilen Einzellagen können aber gemäß der Erfindung dennoch in die jeweilige Form gebogen oder gekantet werden, da gemäß der Erfindung die zur Spitze der Pyramide hochführenden Kanten perforiert und/oder geschlitzt ausgeführt sind. Bei entsprechender Belastung ist diese Perforierung oder auch das Schlitzen nicht problematisch, weil dennoch die Flächen aneinanderliegen und die entsprechende Weiterleitung bzw. Aufnahme der Kräfte sichern. Das Perforieren oder Schlitzen ermöglicht das Verbiegen auch im Bereich der einzelnen Pyramide, ohne dass es zu einer Deformierung der Pyramide bzw. des entsprechenden Hohlkörpers kommen muss.

Eine weitere zweckmäßige Ausführung sieht vor, dass die die Wabenkonstruktion ergebenden Hohlkörper mit schräg liegenden Flächen, vorzugsweise auf einer Kante schräg stehend angeordnet sind. Diese schräg liegende Anordnung der Flächen ist optimal, weil dann der gesamte Hohlkörper in die Kraftlinie einbezogen werden kann, ohne dass es unterschiedlich belastete oder entlastete Teilbereiche des Hohlkörpers gibt. Die Hohlkörper liegen mit ihren schräg liegenden Flächen aneinander und geben die auftreffende Kraft weiter bzw. sorgen für eine optimale Verteilung und damit Auslastung der gesamten Wabenkonstruktion und damit letztlich auch des entsprechenden Bauelementes.

Die randseitigen Einzellagen wirken oder dienen beim erfindungsgemäßen Bauelement nicht mehr als Deckschicht. Vielmehr sind sie in das gesamte Bauelement durch ihre Hohlkörper bzw. Teilhohlkörper integriert. Dennoch ist eine äußere glatte Ausbildung dadurch möglich, dass die randseitigen Einzellagen innenseitig Hohlkörper oder Teilhohlkörper und außenseitig eine plane Abdeckung aufweisen. Die plane Abdeckung ermöglicht eine Stapelung der entsprechenden Bauelemente, wobei dann allerdings auf ein Ineinandergreifen der Bauelemente verzichtet wird. Vorteilhaft sind derartig ausgebildete Bauelemente insbesondere beispielsweise beim Herstellen von Trennwänden oder Ähnlichem.

Auch die randseitigen Einzellagen bestehen aus dem gleichen Werkstoff mit der gleichen Wandstärke wie die übrigen Einzellagen, sodass die randseitigen Einzellagen an den Bewegungen oder besser an den Formen der übrigen Einzellagen voll teilnehmen. Dies kann noch dadurch unterstützt werden, dass die die obere und die untere Einzellage aus flexiblem Material oder flexibel zu machendem Material gefertigt sind. Beispielsweise denkbar ist hier, dass für die randseitigen Einzellagen ein weicherer Kunststoff als für die übrigen Einzellagen verwendet wird.

Ist das jeweilige Bauelement in die vorgesehene Form gebracht, kann es zweckmäßig sein, die einzelnen Einzellagen miteinander zu verbinden, wobei dies insbesondere dadurch erreicht wird, dass die Hohlkörper oder die Teilhohlkörper die Wabenkonstruktion ergebend miteinander unter Berücksichtigung der Materialeigenschaft bleibend oder auch lösbar verbunden, vorzugsweise miteinander verschweißt, verklebt, verschraubt oder über Reibschluss verbunden sind. Wie aus dieser Formulierung zu entnehmen ist, kann die jeweilige Form auch durch diese Verbindung hergestellt und dabei dann gleich bleibend hergestellt werden.

Auf die zweckmäßige Pyramidenform für die einzelnen Hohlkörper oder Teilhohlkörper ist bereits eingegangen worden. Ergänzend sieht die Erfindung vor, dass die Teilhohlkörper oder Hohlkörper der Einzellage pyramidenförmig und die die Wabenkonstruktion bildenden Hohlkörper doppelpyramidenförmig bzw. eine Spiegelbilddoppelpyramide ergebend ausgebildet sind. Diese Doppelpyramiden oder besser gesagt Spiegelbilddoppelpyramiden stützen sich über die unteren Ränder gegeneinander ab und bilden so ein stabiles Raumgebilde, das den geschilderten und geforderten Aufgaben optimal genügt. Hier wird auch eine Verklebung, Verschraubung o. Ä. möglich, um die Pyramiden oder Doppelpyramiden wirksam untereinander zu verbinden und aneinander zu koppeln.

Die hohe Stabilität derartiger Bauelemente wird durch die flächige Abstützung der an der Wabenkonstruktion beteiligten Elemente sichergestellt, wobei auch noch die Kanten bzw. aufeinandertreffenden Bestandteile der Basiskonstruktion mit einbezogen werden können, indem die pyramidenförmigen Teilhohlkörper bzw. die Hohlkörper an der Basiskonstruktion einen Abstandshalter bildend beabstandet sind, während die Segmente der doppelpyramidenförmigen Hohlkörper über einen parallel zur Mittenachse verlaufenden Randstreifen miteinander verbunden sind. Damit wird auch in diesen Bereichen eine flächige Abstützung sichergestellt, statt der vorher üblichen linienförmigen Abstützung.

Die Stabilität des gesamten Bauelementes wird so gezielt noch erhöht. Das Ineinanderfügen der einzelnen Segmente der doppelpyramidenförmigen Hohlkörper bzw. der Wabenteilplatten und die sichere flächige Abstützung wird dadurch begünstigt, dass die Spitzen der Segmente der doppelpyramidenförmigen Hohlkörper bzw. der Teilhohlkörper abgeflacht ausgebildet sind. Damit ist ein Ineinanderfädeln der Wabenteilplatten begünstigt und ein Ineinanderfügen erleichtert.

Eine genaue Abstützung der Pyramidenspitzen ergänzend zu den aufeinanderliegenden Flächen der miteinander kooperrierenden Pyramiden oder Spiegelbilddoppelpyramiden erreicht man gemäß der Erfindung dadurch, dass die Abflachung an der Spitze der Pyramide bzw. der Spiegelbilddoppelpyramide mit dem Abstandsstreifen und/oder Randstreifen korrespondierend und eine flächige Abstützung gewährleistend ausgebildet ist. Auch die Spitze wird in den flächigen Abstützungsaufbau eingebunden, indem die Abflachung - wie beschrieben - gezielt vorgenommen wird, nämlich so, dass sich die Pyramiden bzw. Spiegelbilddoppelpyramiden genau in bzw. auf den Abstandsstreifen bzw. Randstreifen einpassen lassen.

Einen vorteilhaften Kräfteausgleich bzw. ein flexibles Bauelement entsteht, wenn die Hohlkörper bzw. die Flächen der Einzellagen mittels einer elastischen Masse gemeinsam eine Wandung bildend verbunden sind. Je nach Dicke nd Art der elastischen Masse können die Einzellagen bzw. die Hohlkörper sich ohne Stabilitätsverlust "bewegen". Vorteile bringt diese Ausbildung insbesondere bei nur aus wenigen Einzellagen gebildeten Hohlkörperkonturwaben. Auch Schläge können aufgenommen werden, selbst das Auftreffen eines Steines wird aufgefedert.

Zur Isolierung, zur Feuerhemmung und anderen Gründen kann es zweckmäßig sein, die Hohlkörper nach dem Verbinden mit einem gasförmigen oder flüssigen Medium ganz oder teilweise zu füllen, wobei ein Austausch zwischen den einzelnen Hohlkörpern über in den Wandungen belassenen Ausnehmungen erreicht wird. Die Art der "Füllung" ist vom Einsatzzweck abhängig.

Vorteilhaft ist außerdem eine Weiterbildung, bei der die sogenannten neutralen Fasern mit den flächigen Verbindungen mit der nächsten neutralen Faser verbunden sind und die Zwischenlagen die Zwischenräume stellen, wobei deren Flächen ebenfalls eine Verbindung erhalten.

Die Erfindung zeichnet sich insbesondere dadurch aus, dass sich alle am Aufbau einer derartigen Wabenkonstruktion beteiligten Elemente an der Aufnahme auf das Bauelement einwirkender Kräfte beteiligen. Das bedeutet, dass die Kräfte von der äußeren Ebene aufgenommen und an die nachfolgenden Elemente, d. h. die Einzellagen und ihre einzelnen Teile weitergeleitet werden. Damit sind die einzelnen Elemente eines derartigen Bauelementes gemeinsam für die Stabilität des gesamten Bauelementes verantwortlich. Die Decklagen oder randseitigen Einzellagen brauchen nicht mehr besonders stabilitätsmäßig aufgebaut zu sein, sondern weisen die gleiche Wandstärke wie die übrigen Einzellagen auf und bestehen in der Regel auch aus dem gleichen Werkstoff. Sie sind aber nicht nur vom Aufbau her einfacher, sondern sie behindern damit auch die Formgebung des gesamten Bauelementes nicht mehr, da sie mit den Zwischen-Einzellagen zusammengebogen oder sonstwie verformt werden können, um dem Bauelement die jeweils gewünschte Form zu geben. Auch vom "Innenaufbau" her sind die Einzellagen so vorgegeben, dass eine entsprechende Formgebung des Gesamtbauelementes möglich ist. Die einzelnen Hohlkörper oder Teilhohlkörper sind an den Kanten, die zur Pyramidenspitze führen aufgeschlitzt oder sonstwie geschwächt, sodass sie der entsprechenden Formgebung nicht entgegenstehen. Besonders vorteilhaft ist, dass mit Hilfe der entsprechenden Einzellagen Bauelemente praktisch beliebiger Wandstärke gefertigt werden können, allerdings mit einem hervorragend geringen Gesamtgewicht. Darüber hinaus ist es möglich, nicht nur die gesamte Wandstärke derartiger Bauelemente den jeweiligen Verhältnissen anzupassen, sondern auch ihre Erstreckung in der Ebene, weil die Einzellagen so miteinander verzahnt, angeordnet und montiert werden können, dass es praktsich ohne Übergänge möglich ist, entsprechend großflächige Bauelemente zu verwirklichen. Damit ist eine Raumbauweise geschaffen und möglich, die mit keinem anderen Bauelement auch nur denkbar ist. Schließlich ist von weiterem Vorteil, dass es bei derartigen Bauelementen möglich ist, auch unterschiedlichste Werkstoffe einzusetzen, um so eine Anpassung an unterschiedlichste Aufgabenstellungen zu ermöglichen.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: ein Bauelement mit innenliegender Wabenkonstruktion,
- Figur 2: einen Hohlkörper in Form einer Doppelpyramide in Seitenansicht,
- Figur 3: den doppelpyramidenförmigen Hohlkörper in Draufsicht,
- Figur 4: eine Draufsicht auf eine randseitige Einzellage von der Innenseite her,
- Figur 5: eine perspektivisch wiedergegebene Innenansicht der randseitigen Einzellage gemäß Figur 4,
- Figur 6: eine Explosionszeichnung eines fünfteiligen Bauelementes,
- Figur 7: das Bauelement nach Figur 6 kurz vor dem Ineinanderschieben bzw. Verkrallen der Einzellagen,
- Figur 8: die Perspektive der Figur 7 und
- Figur 9: eine Explosionszeichnung eines elfteiligen Bauelementes mit einer die Einzellagen verbindenden Adapter-Einzellage.

Figur 1 zeigt ein Bauelement 1 im fertigen Zustand. Die obere randseitige Einzellage 2 ist teilweise geöffnet, um die Wabenkonstruktion 3 sichtbar zu machen, die sich einmal an der oberen randseitigen Einzellage 2 und zum anderen an der unteren randseitigen Einzellage 4 abstützt. Die Wabenkonstruktion 3 ist hier vereinfacht wiedergegeben. Wie weiter hinten erläutert sind die Einzellagen 2, 4 integrierend ausgebildet.

Der Seitenrand 5 des Bauelementes 1 ist hier eine glatte Ebene wiedergebend dargestellt, ebenso wie auch die randseitige Einzellage 2, was dort dadurch erreicht wird, dass auf die weiter hinten noch gezeigte randseitige Einzellage 2 eine Abdeckung 29 aufgebracht ist.

Die Wabenkonstruktion 3 besteht aus einer Vielzahl von Einzellagen 23, 24, 25 mit Hohlkörpern 7, 8, 9 bzw. Teilhohlkörpern 26, 27; die entsprechenden Bezugszeichen finden sich in den nachfolgenden Figuren wieder.

Sowohl die randseitige Einzellage 2 wie auch die randseitige Einzellage 4 und die dazwischengefügte Wabenkonstruktion 3 mit den entsprechenden Einzellagen 23, 24, 25 besteht aus Wabenteilplatten 17 geringer Wandstärke. Diese Wabenteilplatte 17 ist sogar in der Regel als Wabenteilfolie ausgebildet, weist also eine Wandstärke im µ-Bereich auf.

Die Wabenkonstruktion 3 bzw. die Einzellagen 2, 4, 23, 24, 25 sind mit Hohlkörpern 7, 8, 9 gemäß den Figuren 2 und 3 oder Teilhohlkörpern 26, 27 gemäß Figur 6 ausgebildet. Dabei wird der Einfachheit halber im Nachfolgenden nicht klar zwischen Hohlkörpern 7, 8, 9 und Teilhohlkörpern 26, 27 unterschieden, weil beim Zusammenfügen der Einzellagen 2, 4, 23, 24, 25 sich noch wiederum Hohlkörper 7, 8, 9 wie auch Teilhohlkörper 26, 27 bilden, die insgesamt zur Wabenkonstruktion 3 bzw. zum Bauelement 1 führen.

Die einzelnen Hohlkörper 7, 8, 9 gemäß Figur 2 und Figur 3 bilden in der Regel Pyramiden 14, 14' bzw. Spiegelbilddoppelpyramiden 19, wobei die einzelnen Segmente 20, 21 dazu dienen, eine insgesamt flächige Abstützung der einzelnen Elemente der Wabenkonstruktion aneinander zu erreichen und sicherzustellen. Wie den Figuren 2 und 3 und den weiteren Figuren entnommen werden kann, eignen sich die Pyramiden 14 bzw. Spiegelbilddoppelpyramiden 19 besonders günstig zu einer derartigen flächigen Abstützung der Einzellemente, weil entsprechend zueinander versetzt Flächen 10, 11 zur Verfügung stehen, die auch so groß sind, dass die entsprechenden auf das Bauelement 1 einwirkenden Kräfte sicher aufgenommen und weitergeleitet werden können.

Die Spiegelbilddoppelpyramide 19 besteht aus den beiden Pyramiden 14, 14' die über einen Koppelsteg 22 miteinanderverbunden sind. Die Mittenachse 30 trennt beide Elemente bzw. an dieser Mittenachse entlang sind sie miteinander verbunden.

An den Spitzen 12 der einzelnen Pyramdien 14, 14' sind Abflachungen 13 vorgesehen, um so eine zusätzliche günstige Abstützung der Einzelteile bzw. Einzelelmente auf den Randstreifen 31 oder den Abstandsstreifen 18 bzw. der Basiskonstruktion 16 zu ermöglichen.

Während die "Trennlinie" bei Figur 2 die beiden Pyramiden 14, 14' zu einer Spielbilddoppelpyramiden 19 zusammenfügt, ist nach Figur 3 die Mittenachse 30 gleichzeitig die Trennlinie, die durch die abgeflachten Spitzen 12 führt. Nicht erkennbar ist, dass die Kanten 15, 15' perforiert oder aber aufgeschnitten ausgebildet sein können, um so ein Verbiegen bzw. ein Biegen der entsprechenden Einzellage und auch des gesamten Bauelementes 1 zu ermöglichen, ohne dass dazu zu große Kräfte aufgewendet werden müssen.

Figur 4 zeigt eine randseitige Einzellage 2 bzw. 4, die auf der Innenseite 28 Hohlkörper 7, 8 bzw. Pyramiden 14 aufweist. Diese einzelnen Pyramiden 14 sind alle gleich bemast und über die Basiskonstruktion 16 miteinander verbunden. Diese Basiskonstruktion 16 bildet gleichzeitig die Abstandsstreifen 18, die dafür sorgen, dass einmal die einzelnen Pyramiden 14 im jeweils gleichen Abstand zueinander angeordnet sind und die gleichzeitig dafür sorgen, dass die beim Zusammenschieben der einzelnen Einzellagen 2, 4, 23, 24, 25 entstehenden Teilhohlkörper 26, 27 bzw. 7, 8, 9 sich auch mit ihren Spitzen 12 auf diesem Abstandsstreifen 18 abstützen können. Die Stabilität der entsprechenden Gesamtkonstruktion des Bauelementes wird dadurch optimiert.

Durch die Verwendung des gleichen Bezugszeichen 18 für alle zwischen den Pyramiden 14 verlaufenden Basiskonstruktionen 16 wird deutlich gemacht, dass sie alle die gleichen Abmessungen aufweisen sollen. Sie sind mit 18' und 18" versehen.

Figur 5 entspricht im Prinzip der Darstellung nach Figur 4 nur dass hier eine Perspektive wiedergegeben ist, die zugleich deutlich macht, dass die entsprechenden Flächen 10, 10', 11, 11' alle an der gegenseitigen Abstützung und damit an der Weiterleitung der auftretenden oder auftreffenden Kräfte beteiligt sind. Die entsprechenden hier auch auf der Innenseite 28 ausgebildeten Pyramiden 14 weisen die gleiche Form auf und damit auch die gleichen Flächen 10, 11. Zwischen den einzelnen Pyramiden 14 verlaufen die Basiskonstruktion 16 bzw. die Abstandsstreifen 18.

Figur 6 zeigt ein Bauelement 1, das hier aus ingesamt fünf Einzellagen 2, 4, 23, 24, 25 zusammengesetzt ist. Mit 2 und 4 sind die randseitigen Einzellagen bezeichnet, während die Mittelschicht 25 bzw. die mittlere Einzellage 25 mit ihren beidseitig vorstehenden Teilkörpern 26 und 27 gleichzeitig als Koppelglied für die Einzellagen 23, 24 und dann die randseitigen Einzellagen 2, 4 dient. Erkennbar ist, dass die sogenannte Mittelschicht, d. h. also die mittlere Einzellage 25 nach beiden Seiten vorstehende Pyramiden 14 bzw. 14' zur Verfügung hat, um die Verkrallung oder Verbindung mit den entsprechend ausgebildeten Einzellagen 23 und 24 zu ermöglichen und zu begünstigen, wobei dann auch ergänzende Hohlkörper 7, 8, 9 bzw. Teilhohlkörper 26, 27 entstehen.

Das aus Figur 6 ersichtliche Bauelement 1 ist in Figur 7 kurz vor dem Zusammenfügen wiedergegeben, wobei hierdurch auch optisch angedeutet werden soll, dass die randseitigen Einzellagen 2, 4 und die Einzellagen 23, 24, 25 so ineinandergefügt und ineinandergeschachtelt werden können, dass sich daraus ein flächiges Bauelement hoher Stabilität und geringen Gewichtes ergibt, wobei sich als weiterer Vorteil die isolierende Wirkung eines solchen Bauelementes ergibt.

Figur 8 schließlich zeigt das Bauelement nach Figur 6 und Figur 7 in perspektivischer Darstellung ebenfalls kurz vor dem Zusammenfügen, wobei hier deutlich wird, dass die randseitigen Einzellagen 2, 4 hier keine Abdeckung aufweisen.

Figur 9 schließlich zeigt ein Bauelement 1, das insgesamt aus elf Einzellagen 2, 4, 23, 24, 25, 25' und 33 besteht, wobei die Einzellagen 23 sowie 24 und 25' und 33 jeweils doppelt vorhanden sind. Die Einzellagen 2, 4 sowie auch die Einzellagen 23, 24, 25 sind aus den vorhergehenden Figuren bekannt, wobei hier zwei Adapter-Einzellagen 33 hinzukommen, die aus der mittleren Einzellage 25 mit beidseitigen Hohlkörpern 7, 8, 9 eine randseitige Einzellage 2 bzw. 4 machen, weil sie abwechselnd mit Pyramiden 14 und Aussparungen 34 versehen sind und dadurch auf beiden Seiten der mittleren Einzellage 25 eine Koppelfläche ergeben, die denen der Innenseite 28 der randseitigen Einzellage 2 bzw. 4 entsprechen. Damit ist eine Erweiterung eines entsprechenden Bauelementes nach Figur 6, 7, 8 in den Raum hinein möglich, sodass Bauelemente 1 praktisch beliebiger Wandstärke erzeugt werden können.

Die einzelnen Figuren lassen aber auch erkennen, dass die besondere Ausbildung der Einzellagen 2, 4, 23, 24, 25 und auch 33 die Möglichkeit geben, durch entsprechend versetzte Anordnung der einzelnen Einzellagen 2, 4, 23, 24, 25, 33 eine Erweiterung in der Ebene hervorzubringen, die die Erweiterung des Bauelementes 1 zu einem sehr großflächigen Bauelement möglich macht.

## Patentansprüche

1. Bauelement, das aus mehreren Einzellagen (2, 3, 4) zusammengesetzt ist, die eine Wabenkonstruktion mit über die Basiskonstruktion (16) vorstehenden Teilhohlkörpern (26, 27) aufweisen, wobei die Einzellagen (2, 4) mit den Teilhohlkörpern (26, 27) ineinanderfügbar sind,
**dadurch gekennzeichnet,**
**dass** die geprägten, mit den jeweils benachbarten Einzellagen in der flächigen Verbindung möglichst eine Wandung bildend ausgeführten Einzellagen (2, 4) als eine sehr geringe Wandstärke aufweisende Wabenteilplatte (17) oder Wabenteilfolie ausgebildet sind, die über eine Basiskonstruktion (16) und positive und/oder negative, darüber vorstehende Hohlkörper (7, 8, 9) oder Teilhohlkörper (26, 27) verfügen,
**dass** eine erste als Koppelglied für die Einzellagen (23; 24 und auch 2; 4) dienende Einzellage (25) mit zur Hälfte ausgebildeten Hohlkörpern (7, 8, 9) versehen ist,
**dass** eine zweite Einzellage (23; 24) mit Löchern ausgerüstet und so mit der ersten Einzellage (25) zu verkrallen und zu verbinden ist, dass die fehlenden Seiten von sich ergänzenden Teilhohlkörpern gebildet sind und
**dass** eine dritte Einzellage (2; 4) Teilhohlkörper (26, 27) aufweist, die in die von der ersten und zweiten Einzellage (23, 25; 24, 25) gebildeten Teilhohlkörper einführbar ist, sodass die Flächen aller eine flächige Verbindung eingehen.

2. Bauelement nach Anspruch 1,
**dadurch gekennzeichnet,**
**dass** die den Einzellagen (2, 4) zugeordneten Hohlkörper (7, 8, 9) oder Teilhohlkörper (26, 27) mit den Hohlkörpern (7, 8, 9) oder Teilhohlkörpern (26, 27) anderer, die mittlere Einzellage darstellenden Einzellagen (23, 24, 25), und diese wieder untereinander korrespondierende Flächen (10, 11) aufweisend ausgebildet sind.

3. Bauelement nach einem der vorhergehenden Ansprüche,
**dadurch gekennzeichnet,**
**dass** die den Einzellagen (2, 4, 23, 24, 25) zugeordneten Hohlkörper (7, 8, 9) oder Teilhohlkörper (26, 27) mit denen anderer Einzellagen (2, 4, 23, 24, 25) beim Ineinanderschachteln eine Pyramide (14) oder Spiegelbilddoppelpyramide (19) ergebend ausgeführt sind.

4. Bauelement nach einem der vorhergehenden Ansprüche,
**dadurch gekennzeichnet,**
**dass** die von den Einzellagen (2, 4, 23, 24, 25) aus Teilhohlkörpern (26, 27) oder Hohlkörpern (7, 8, 9) gebildeten Pyramiden (14) so angeordnet und ausgebildet sind, dass benachbarte, ebenfalls beim Ineinanderschachteln gebildete Pyramiden (14', 14") oder Spiegelbilddoppelpyramiden (19) flächig daran anliegen, wobei durch die flächige Verbindung der Einzellagen (2, 4, 23, 24, 25) eine statische Kreuzwandung entsteht, die die Kräfte von allen Seiten aufnehmend ausgebildet ist.

5. Bauelement nach einem der vorhergehenden Ansprüche,
**dadurch gekennzeichnet,**
**dass** fünf Einzellagen (2, 4, 23, 24, 25) ein Kombielement ergebend zusammengefügt sind, wobei als Mittelschicht eine positive und negative Teilhohlkörper (26, 27) aufweisende erste Einzellage (25) dient, der jeweils beidseitig eine Zwischeneinzellage (23, 24) und dann eine einseitig mit Teilhohlkörpern (26) oder (27) versehene Einzellage (2, 4) zugeordnet ist.

6. Bauelement nach einem der vorhergehenden Ansprüche,
**dadurch gekennzeichnet,**
**dass** einer oder beiden Zwischen-Einzellagen (23, 24) eine Adapter-Einzellage (33) oder der anschließenden erste Einzellage (25) beidseitig Adapter-Einzellagen (33) Baukörper beliebiger Höhe und/oder Breite durch die Raumbauweise ergebend zugeordnet sind.

7. Bauelement nach einem der vorhergehenden Ansprüche,
**dadurch gekennzeichnet,**
**dass** die Adapter-Einzellage (33) abwechselnd positive Teilhohlkörper (26, 27) oder Hohlkörper und Aussparungen (34) aufweist.

8. Bauelement nach einem der vorhergehenden Ansprüche,
**dadurch gekennzeichnet,**
**dass** die Einzellagen (2, 4, 23, 24, 25, 33) aus mit Flüssigkeitskunststoff getränktem Papier, Aluminium, Stahl oder Kunststoff gefertigten Folien bestehen.

9. Bauelement nach einem der vorhergehenden Ansprüche,
**dadurch gekennzeichnet,**
**dass** die Einzellagen (2, 4, 23, 24, 25, 33) aus gewebten, vorzugsweise aus Kunststofffäden oder Faserverbundwerkstoffen gewebten Folien bestehen.

10. Bauelement nach einem der vorhergehenden Ansprüche,
**dadurch gekennzeichnet,**
**dass** die zur Spitze (12) der Pyramide (14) hochführenden Kanten (15) perforiert und/oder geschlitzt ausgeführt sind.

11. Bauelement nach einem der vorhergehenden Ansprüche,
**dadurch gekennzeichnet,**
**dass** die die Wabenkonstruktion (3) ergebenden Hohlkörper (7, 8, 9) mit schräg liegenden Flächen (10, 11), vorzugsweise auf einer Kante (15) schräg stehend angeordnet sind.

12. Bauelement nach einem der vorhergehenden Ansprüche,
**dadurch gekennzeichnet,**
**dass** die randseitigen Einzellagen (2, 4) innenseitig Hohlkörper oder Teilhohlkörper (26, 27) und außenseitig eine plane Abdeckung (29) aufweisen.

13. Bauelement nach einem der vorhergehenden Ansprüche,
**dadurch gekennzeichnet,**
**dass** die obere und die untere Einzellage (2, 4) aus flexiblem Material oder flexibel zu machendem Material gefertigt sind.

14. Bauelement nach einem der vorhergehenden Ansprüche,
**dadurch gekennzeichnet,**
**dass** die Hohlkörper (7, 8, 9) und oder die Teilhohlkörper (26, 27) die Wabenkonstruktion (3) ergebend miteinander unter Berücksichtigung der Materialeigenschaft bleibend oder auch lösbar verbunden, vorzugsweise miteinander verschweißt, verklebt, verschraubt oder über Reibschluss verbunden sind.

15. Bauelement nach einem der vorhergehenden Ansprüche,
**dadurch gekennzeichnet,**
**dass** die Teilhohlkörper (26, 27) oder Hohlkörper (7, 8, 9) der Einzellagen (2, 4) pyramidenförmig und die die Wabenkonstruktion (3) bildenden Hohlkörper (7, 8, 9) doppelpyramidenförmig bzw. eine Spiegelbilddoppelpyramide (19) ergebend ausgebildet sind.

16. Bauelement nach einem der vorhergehenden Ansprüche,
**dadurch gekennzeichnet,**
**dass** die pyramidenförmigen Teilhohlkörper (26, 27) bzw. die Hohlkörper (7, 8, 9) an der Basiskonstruktion (16) einen Abstandsstreifen (18) bildend beabstandet sind, während die Segmente (20, 21) der doppelpyramidenförmigen Hohlkörper (7, 8, 9) über einen parallel zur Mittenachse (29) verlaufenden Randstreifen (17) miteinander verbunden sind.

17. Bauelement nach einem der vorhergehenden Ansprüche,
**dadurch gekennzeichnet,**
**dass** die Spitzen (12) der Segmente (20, 21) der doppelpyramidenförmigen Hohlkörper (7, 8, 9) bzw. der Teilhohlkörper (26, 27) abgeflacht ausgebildet sind.

18. Bauelement nach einem der vorhergehenden Ansprüche,
**dadurch gekennzeichnet,**
**dass** die Abflachung (13) an der Spitze (12) der Pyramide (14) bzw. der Spiegelbilddoppelpyramide (19) mit dem Abstandsstreifen (18) und/oder Randstreifen (31) korrespondierend und eine flächige Abstützung gewährleistend ausgebildet ist.

19. Bauelement nach einem der vorhergehenden Ansprüche,
**dadurch gekennzeichnet,**
**dass** die Hohlkörper (7, 8, 9) bzw. die Flächen der Einzellagen (2, 4, 23, 24, 25, 33) mittels einer elastischen Masse gemeinsam eine Wandung bildend verbunden sind.

20. Bauelement nach einem der vorhergehenden Ansprüche,
**dadurch gekennzeichnet,**
**dass** die Hohlkörper (7, 8, 9) nach dem Verbinden mit einem gasförmigen oder flüssigen Medium ganz oder teilweise gefüllt sind.

21. Bauelement nach einem der vorhergehenden Ansprüche,
**dadurch gekennzeichnet,**
**dass** die Einzellagen (2, 4, 23, 24, 25, 33) in den Wandungen und/oder den Abstandsstreifen (18) Ausnehmungen aufweisen, die nach dem Schachteln und Verbinden zur durchströmenden bzw. zirkulierenden Gas- oder Flüssigkeitsführung dienen.

22. Bauelement nach einem der vorhergehenden Ansprüche,
**dadurch gekennzeichnet,**
**dass** die sogenannten neutralen Fasern mit den flächigen Verbindungen mit der nächsten neutralen Faser verbunden sind und die Zwischenlagen die Zwischenräume stellen, wobei deren Flächen ebenfalls eine Verbindung erhalten.

## Claims

1. Construction element composed of a plurality of individual layers (2, 3, 4) comprising a honeycomb construction with partial hollow bodies (26, 27) projecting beyond the basic construction (16), wherein the individual layers (2, 4) with the partially hollow bodies (26, 27), can be inserted one inside the other, **characterised in that** the embossed individual layers (2, 4) designed so as to form as far as possible a wall with the respective adjacent individual layers in the plane connection are designed as a honeycomb partial sheet (17) or honeycomb partial film with a very slight wall thickness, having a basic construction (16) and positive and/or negative hollow bodies (7, 8, 9) or partial hollow bodies (26, 27) projecting thereabove, **in that** a first individual layer (25) serving as a coupling member for the individual layers (23; 24 and also 2; 4) is provided with half formed hollow bodies (7, 8, 9), **in that** a second individual layer (23; 24) is equipped with holes and is therefore to intermesh and connect with the first individual layer (25), **in that** the missing sides are formed by supplementary partial hollow bodies, and **in that** a third individual layer (2; 4) comprises partial hollow bodies (26, 27) which can be introduced into the partial hollow bodies formed by the first and second individual layer (23, 25; 24, 25), so the faces all enter into a plane connection.

2. Construction element according to claim 1, **characterised in that** the hollow bodies (7, 8, 9) or partial hollow bodies (26, 27) associated with the individual layers (2, 4) are constructed with the hollow bodies (7, 8, 9) or partial hollow bodies (26, 27) of other individual layers (23, 24, 25) representing the middle individual layer, and these are designed so as to comprise mutually corresponding faces (10, 11) again.

3. Construction element according to any of the preceding claims, **characterised in that** the hollow bodies (7, 8, 9) or partial hollow bodies (26, 27) associated with the individual layers (2, 4, 23, 24, 25) are designed so as to produce with those of other individual layers (2, 4, 23, 24, 25) a pyramid (14) or mirror-inverted double pyramid (19) when nested.

4. Construction element according to any of the preceding claims, **characterised in that** the pyramids (14) formed by the individual layers (2, 4, 23, 24, 25) from partial hollow bodies (26, 27) or hollow bodies (7, 8, 9) are arranged and constructed in such a way that adjacent pyramids (14', 14") or mirror-inverted doubled pyramids (19) also formed during nesting, rest flat thereon, a static cross wall being produced owing to the plane connection of the individual layers (2, 4, 23, 24, 25), which wall is constructed so as to absorb the forces from all sides.

5. Construction element according to any of the preceding claims, **characterised in that** five individual layers (2, 4, 23, 24, 25) are joined together to form a combination element, a first individual layer (25) comprising a positive and negative partial hollow body (26, 27) serving as the middle layer, an intermediate individual layer (23, 24) and then an individual layer (2, 4) provided on one side with partial hollow bodies (26) or (27) being associated with the first individual layer (25) on both sides respectively.

6. Construction element according to any of the preceding claims, **characterised in that** an adapter individual layer (33) is associated with one or both intermediate individual layers (23, 24) or adapter individual layers (33) are associated with the adjoining first individual layer (25) on both sides to produce bodies of any height and/or width owing to the spatial construction.

7. Construction element according to any of the preceding claims, **characterised in that** the adapter individual layer (33) comprises alternate positive partial hollow bodies (26, 27) or hollow bodies and recesses (34).

8. Construction element according to any of the preceding claims, **characterised in that** the individual layers (2, 4, 23, 24, 25, 33) consist of films manufactured from paper, aluminium, steel or plastics material saturated with liquid plastics material.

9. Construction element according to any of the preceding claims, **characterised in that** the individual layers (2, 4, 23, 24, 25, 33) consist of woven films, preferably films woven from plastic threads or non-woven materials.

10. Construction element according to any of the preceding claims, **characterised in that** the edges (15) leading vertically to the apex (12) of the pyramid (14) are designed so as to be perforated and/or slotted.

11. Construction element according to any of the preceding claims, **characterised in that** the hollow bodies (7, 8, 9) resulting in the honeycomb construction (3) are arranged with obliquely lying faces (10, 11) so as to stand obliquely, preferably on an edge (15).

12. Construction element according to any of the preceding claims, **characterised in that** the edge individual layers (2, 4) have hollow bodies or partial hollow bodies (26, 27) on the inside and a plane covering (29) on the outside.

13. Construction element according to any of the preceding claims, **characterised in that** the upper and the lower individual layers (2, 4) are manufactured from flexible material or material to be rendered flexible.

14. Construction element according to any of the preceding claims, **characterised in that** the hollow bodies (7, 8, 9) and/or the partial hollow bodies (26, 27) are permanently or else detachably connected to one another, while taking into account the material property, preferably welded, glued, screwed or connected to one another with frictional fit to produce the honeycomb construction (3).

15. Construction element according to any of the preceding claims, **characterised in that** the partial hollow bodies (26, 27) or the hollow bodies (7, 8, 9) of the individual layers (2, 4) are pyramidal and the hollow bodies (7, 8, 9) forming the honeycomb construction (3) are double pyramidal or are designed so as to produce a mirror-inverted double pyramid (19).

16. Construction element according to any of the preceding claims, **characterised in that** the pyramidal partial hollow bodies (26, 27) and the hollow bodies (7, 8, 9) are spaced apart on the base construction (16) to form a spacing strip (18), while the segments (20, 21) of the double pyramidal hollow bodies (7, 8, 9) are connected to one another via an edge strip (17) extending parallel to the centre line (29).

17. Construction element according to any of the preceding claims, **characterised in that** the apexes (12) of the segments (20, 21) of the double pyramidal hollow bodies (7, 8, 9) and of the partial hollow bodies (26, 27) are flattened.

18. Construction element according to any of the preceding claims, **characterised in that** the flattening (13) at the apex (12) of the pyramid (14) or of the mirror-inverted double pyramid (19) is constructed so as to correspond with the spacing strip (18) and/or the edge strip (31) and so as to guarantee a plane support.

19. Construction element according to any of the preceding claims, **characterised in that** the hollow bodies (7, 8, 9) and the faces of the individual layers (2, 4, 23, 24, 25, 33) are connected by means of an elastic mass so as to jointly form a wall.

20. Construction element according to any of the preceding claims, **characterised in that** the hollow bodies (7, 8, 9) are completely or partially filled after joining with a gaseous or liquid medium.

21. Construction element according to any of the preceding claims, **characterised in that** the individual layers (2, 4, 23, 24, 25, 33) have recesses in the walls and/or the spacing strips (18) which after nesting and connection are used for through-flowing or circulating guiding of gas or liquid.

22. Construction element according to any of the preceding claims, **characterised in that** the so-called neutral fibres are connected with the plane connections to the next neutral fibre and the intermediate layers provide the intermediate spaces, the faces thereof also having a connection.

## Revendications

1. Élément de construction, qui est composé de plusieurs couches individuelles (2, 3, 4) qui présentent une structure alvéolaire avec des corps creux partiels (26, 27) dépassant de la structure de base (16), les couches individuelles (2, 4) pouvant être assemblées par emboîtement avec les corps creux partiels (26, 27),
**caractérisé en ce que** les couches individuelles (2, 4) à reliefs, réalisées en formant autant que possible une paroi en assemblage plan avec les couches individuelles voisines respectives, sont conçues sous la forme de plaques partielles alvéolaires (17) ou feuilles partielles alvéolaires présentant une très faible épaisseur de paroi, qui disposent d'une structure de base (16) et de corps creux (7, 8, 9) ou corps creux partiels (26, 28) positifs et/ou négatifs, dépassant de cette structure de base,
**en ce qu'**une première couche individuelle (25), servant d'élément d'accouplement pour les couches individuelles (23 ; 24 et également 2 ; 4), est pourvue de corps creux (7, 8, 9) configurés pour moitié,
**en ce qu'**une deuxième couche individuelle (23 ; 24) est équipée de trous et peut être cramponnée et assemblée à la première couche individuelle (25) de manière à former les côtés manquants de corps creux complémentaires,
et **en ce qu'**une troisième couche individuelle (2 ; 4) présente des corps creux partiels (26, 27) qui peuvent être introduits dans les corps creux partiels formés par la première et la deuxième couches individuelles (23, 25 ; 24, 25), de sorte que leurs faces connaissent toutes un assemblage plan.

2. Élément de construction selon la revendication 1, **caractérisé en ce que** les corps creux (7, 8, 9) ou corps creux partiels (26, 27) associés aux couches individuelles (2, 4) sont configurés en présentant des faces (10, 11) correspondantes avec les corps creux (7, 8, 9) ou corps creux partiels (26, 27) d'autres couches individuelles (23, 24, 25) constituant la couche individuelle médiane, ces derniers présentant eux-mêmes des faces (10, 11) mutuellement correspondantes.

3. Élément de construction selon l'une quelconque des revendications précédentes, **caractérisé en ce que** les corps creux (7, 8, 9) ou corps creux partiels (26, 27) associés aux couches individuelles (2, 4) sont réalisés en formant avec ceux d'autres couches individuelles (2, 4, 23, 24, 25), lors de l'emboîtement mutuel, une pyramide (14) ou une pyramide double symétrique (19).

4. Élément de construction selon l'une quelconque des revendications précédentes, **caractérisé en ce que** les pyramides (14) formées par les couches individuelles (2, 4, 23, 24, 25) à partir de corps creux partiels (26, 27) ou de corps creux (7, 8, 9) sont disposées et configurées de telle sorte que des pyramides (14', 14") ou pyramides doubles symétriques (19) voisines, également formées lors de l'emboîtement mutuel, s'appliquent à plat contre elles, l'assemblage plan des couches individuelles (2, 4, 23, 24, 25) produisant du point de vue statique une paroi croisée, qui est conçue pour recevoir les forces de tous côtés.

5. Élément de construction selon l'une quelconque des revendications précédentes, **caractérisé en ce que** cinq couches individuelles (2, 4, 23, 24, 25) sont réunies pour former un élément combiné, une première couche individuelle (25) présentant des corps creux partiels (26, 27) positifs et négatifs servant de couche médiane, à laquelle sont respectivement associées, de part et d'autre, une couche individuelle intermédiaire (23, 24) puis une couche individuelle (2, 4) pourvue d'un côté de corps creux partiels (26) ou (27).

6. Élément de construction selon l'une quelconque des revendications précédentes, **caractérisé en ce qu'**une couche individuelle d'adaptation (33) est associée à une des couches individuelles intermédiaires (23, 24), ou aux deux, ou des couches individuelles d'adaptation (33) sont associées de part et d'autre à la première couche individuelle (25) consécutive, formant ainsi, par une construction en trois dimensions, des corps de hauteur et/ou de largeur quelconques.

7. Élément de construction selon l'une quelconque des revendications précédentes, **caractérisé en ce que** la couche individuelle d'adaptation (33) présente alternativement des corps creux partiels (26, 27) ou corps creux positifs et des évidements (34).

8. Élément de construction selon l'une quelconque des revendications précédentes, **caractérisé en ce que** les couches individuelles (2, 4, 23, 24, 25, 33) consistent en des feuilles fabriquées en papier, aluminium, acier ou plastique et imprégnées de matière plastique liquide.

9. Élément de construction selon l'une quelconque des revendications précédentes, **caractérisé en ce que** les couches individuelles (2, 4, 23, 24, 25, 33) consistent en des feuilles tissées, de préférence des feuilles tissées en fils synthétiques ou en matériaux composites renforcés par des fibres.

10. Élément de construction selon l'une quelconque des revendications précédentes, **caractérisé en ce que** les arêtes (15) menant au sommet (12) de la pyramide (14) sont réalisées perforées et/ou fendues.

11. Élément de construction selon l'une quelconque des revendications précédentes, **caractérisé en ce que** les corps creux (7, 8, 9) formant la structure alvéolaire (3) sont disposés avec des faces (10, 11) placées en oblique, de préférence placées en oblique sur une arête (15).

12. Élément de construction selon l'une quelconque des revendications précédentes, **caractérisé en ce que** les couches individuelles (2, 4) de bords présentent intérieurement des corps creux ou des corps creux partiels (26, 27), et extérieurement un recouvrement plan (29).

13. Élément de construction selon l'une quelconque des revendications précédentes, **caractérisé en ce que** la couche individuelle supérieure et la couche individuelle inférieure (2, 4) sont fabriquées en un matériau flexible ou pouvant être rendu flexible.

14. Élément de construction selon l'une quelconque des revendications précédentes, **caractérisé en ce que** les corps creux (7, 8, 9) et/ou les corps creux partiels (26, 27) sont mutuellement assemblés, en formant ainsi la structure alvéolaire (3), de façon permanente ou bien amovible, en tenant compte des propriétés des matériaux, de préférence sont mutuellement assemblés par soudage, collage, vissage ou adhérence.

15. Élément de construction selon l'une quelconque des revendications précédentes, **caractérisé en ce que** les corps creux partiels (26, 27) ou corps creux (7, 8, 9) des couches individuelles (2, 4) sont réalisés pyramidaux, et les corps creux (7, 8, 9) formant la structure alvéolaire (3) sont réalisés dipyramidaux ou encore de manière à former une pyramide double symétrique (19).

16. Élément de construction selon l'une quelconque des revendications précédentes, **caractérisé en ce que** les corps creux partiels pyramidaux (26, 27) ou les corps creux (7, 8, 9) sont mutuellement distants sur la structure de base (16) en formant une bande d'espacement (18), tandis que les segments (20, 21) des corps creux dipyramidaux (7, 8, 9) sont mutuellement reliés par une bande de bord (17) s'étendant parallèlement à l'axe médian (29).

17. Élément de construction selon l'une quelconque des revendications précédentes, **caractérisé en ce que** les sommets (12) des segments (20, 21) des corps creux dipyramidaux (7, 8, 9) ou des corps creux partiels (26, 27) sont réalisés aplatis.

18. Élément de construction selon l'une quelconque des revendications précédentes, **caractérisé en ce que** l'aplatissement (13) au sommet (12) de la pyramide (14) ou de la pyramide double symétrique (19) est réalisé de manière à correspondre avec la bande d'espacement (18) et/ou la bande de bord (31) et garantir un appui à plat.

19. Élément de construction selon l'une quelconque des revendications précédentes, **caractérisé en ce que** les corps creux (7, 8, 9) ou encore les faces des couches individuelles (2, 4, 23, 24, 25, 33) sont assemblés au moyen d'une masse élastique, en formant conjointement une paroi.

20. Élément de construction selon l'une quelconque des revendications précédentes, **caractérisé en ce que** les corps creux (7, 8, 9) sont, une fois assemblés, totalement ou partiellement remplis d'un fluide gazeux ou liquide.

21. Élément de construction selon l'une quelconque des revendications précédentes, **caractérisé en ce que** les couches individuelles (2, 4, 23, 24, 25, 33) présentent, dans les parois et/ou dans la bande d'espacement (18), des évidements qui, à la suite de l'emboîtement et de l'assemblage, sert à un guidage traversant ou circulant du gaz ou du liquide.

22. Élément de construction selon l'une quelconque des revendications précédentes, **caractérisé en ce que** les fibres dites neutres sont assemblées par les assemblages plans à la fibre neutre consécutive et les couches intermédiaires constituent les espaces intermédiaires, leurs faces recevant également un assemblage.
